# EUROPÄISCHE PATENTSCHRIFT

(11) **EP 0 254 134 B1**
(45) Veröffentlichungstag und Bekanntmachung des Hinweises auf die Patenterteilung: **24.04.1991**
(21) Anmeldenummer: 87109842.2
(22) Anmeldetag: 08.07.1987
(51) Int. Cl.: B21D 51/26

(54) **Maschine zum beiderseitigen Bördeln und Einziehen zylindrischer Dosenrümpfe**
Apparatus for flanging and necking-in on both sides cilindrical can bodies
Machine pour border et rétreindre des deux cotés des corps de boîtes cylindriques

(30) Priorität: 19.07.1986 DE 3624444
(43) Veröffentlichungstag der Anmeldung: 27.01.1988
(73) Patentinhaber: LANICO MASCHINENBAU OTTO NIEMSCH GMBH, D-3300 Braunschweig (DE)
(72) Erfinder: Bauermeister, Kurt, D-3300 Braunschweig (DE)
(74) Vertreter: Döring, Rudolf

(56) Entgegenhaltungen:
- DE-A- 2 116 704
- DE-A- 2 218 396
- LU-A- 69 543
- US-A- 3 913 366

## Beschreibung

Die Erfindung betrifft eine Maschine zum beiderseitigen Bördeln und Einziehen zylindrischer Dosenrümpfe gemäß dem Gattungsbegriff des Anspruches 1.

Es sind vorgenannte Maschinen bekannt (Prospekt Lanico "Bördel- und Einziehautomat BEA 6-325"), welche als Vollautomaten ausgebildet sind und bei denen die Dosenrümpfe die Maschine in horizontaler Lage durchlaufen. Dabei sind mehrere planetenartig kreisende Stationen mit den im Gattungsbegriff genannten Bördel- und Einziehköpfen sowie zugeordneten Schwenkarmen und Steuerkurven vorgesehen.

Derartige Maschinen haben sich in der Praxis außerordentlich bewährt für die Bearbeitung von zylindrischen Dosenrümpfen mit geschweißter Längsnaht, wie sie insbesondere für Aerosol- oder Getränkedosen verwendet werden.

Die bekannten Maschinen sind nur zur Bearbeitung von Blechen geeignet, die eine hinreichende Elastizität aufweisen. Bei Dosenrümpfen aus Blechen größerer Härte bzw. aus doppeltreduzierten Blechen läßt sich der Bördel- und Einziehvorgang nicht in einem Arbeitsgang vollziehen. Selbst bei Anwendung mehrerer Arbeitsgänge neigen derartige Bleche zu Rißbildungen bei ihrer Deformierung. Andererseits besteht ein erhebliches Interesse daran, harte bzw. doppeltreduzierte Bleche bearbeiten zu können, da diese wesentlich preisgünstiger herstellbar sind und Dosenrümpfe aus wesentlich dünnerwandigen Blechen als nach herkömmlicher Art gefertigt werden können.

Der Erfindung liegt die Aufgabe zugrunde, eine Maschine der einleitend genannten Art so weiterzubilden, daß diese sowohl für die Bearbeitung relativ weicher als auch harter Bleche geeignet ist.

Zur Lösung vorstehender Aufgabe kennzeichnet sich die genannte Maschine dadurch, daß zur Verformung von Dosenrümpfen aus doppeltreduziertem Blech oder anderem Blech mit einer Rockwellhärte von mindestens 60 HR30T jeder Taumelscheibe zwei gemeinsam an dem freien Ende des Schwenkarmes auf parallelen Achsen angeordnete Bördel- und Einziehrollen zugeordnet sind, daß die Rollen jeweils gleichzeitig an den zu behandelnden Dosenrumpf angreifen und diesen in dessen Rotationsrichtung gesehen graduell zunehmend verformen, wobei wenigstens eine der Rollen in bezug auf die andere Rolle und gegen die Taumelscheibe verstellbar gehalten ist.

Es wurde festgestellt, daß bei vorgenannter Ausbildung der Maschine durch die Vor- bzw. Nachverformung des jeweiligen Randes des Dosenrumpfes mittels der gleichzeitig auf den Dosenrumpf einwirkenden Bördelund Einziehrollen Dosenrümpfe aus den genannten Blechen innerhalb von Bearbeitungszeiten bearbeitet werden können, wie sie auch für weichere Bleche notwendig sind, ohne daß jedoch bei den harten bzw. doppelt-reduzierten Blechen Rißbildungen in Erscheinung traten. Dadurch daß die jeder Taumelscheibe zugeordneten beiden Bördel- und Einziehrollen gemeinsam an dem freien Ende des Schwenkhebels angeordnet sind und wenigstens eine der Rollen in bezug auf die andere Rolle in und gegen die Taumelscheibe verstellbar gehalten ist, wird die von der einen Rolle bewirkte Vorverformung des Dosenrandes bereits nach kurzem Weg durch die Einwirkung der zweiten Rolle nachverformt, wobei durch die verstellbare Halterung der Rollen zueinander der Grad zwischen der jeweiligen Vor- und Nachverformung während einer jeden Drehung des Dosenrumpfes eingestellt werden kann.

Als besonders günstig hat es sich erwiesen, wenn die am freien Ende des Schwenkarmes weiter außen angeordnete Rolle um die Drehachse der anderen Rolle schwenkbar in dem Schwenkarm gehalten ist. Auf diese Weise kann eine feinfühlige Verstellung der einen Rolle gegenüber der anderen vorgenommen werden.

Bei praktischen Versuchen hat es sich erwiesen, daß es besonders vorteilhaft ist, wenn die am freien Ende des Schwenkarmes weiter außen angeordnete Rolle im Durchmesser kleiner als die andere Rolle ausgebildet ist.

Eine weitere zweckmäßige Ausgestaltung ergibt sich dadurch, daß die am freien Ende des Schwenkarmes weiter außen angeordnete Rolle wenigstens in dem Umfangsbereich, mit dem sie in den Dosenrumpf eingreift, schmaler als die andere Rolle ausgebildet ist.

Durch die im Durchmesser kleinere und/oder schmalere Rolle am freien Ende des Schwenkarmes erfolgt eine Verformung des Rumpfrandes, ehe dieser nachfolgend der Einwirkung der größeren Rolle ausgesetzt wird. Dabei erfolgt eine Rückfederung des Rumpfmaterials nach der Verformung durch die erste Rolle, die jedoch durch die zweite Rolle weitgehend kompensiert wird.

Die Zeichnung gibt ein Ausführungsbeispiel der Erfindung wieder.

Es zeigen:
Fig. 1 den Grundaufbau einer Maschine mit sechs planetenartig kreisenden Stationen zum Bördeln und Einziehen der Dosenrümpfe in Seitenansicht,
Fig. 2 die Maschine nach Fig. 1 in der Draufsicht,
Fig. 3 einen Schnitt entlang der Schnittlinie A-A der Fig. 1 mit einer schematisch dargestellten Zuführeinrichtung,
Fig. 4 eine teilweise Stirnansicht gegen den einen Teil der Maschine nach den Figuren 1 bis 3 in der erfindungsgemäß vorgesehenen Ausführung,
Fig. 5 einen Schnitt durch die Anordnung nach Fig.4 entlang der Schnittlinie B-B,
Fig. 6 in vergrößerter Darstellung die in Fig. 5 mit Z bezeichnete Einzelheit.

Die in den Figuren 1 bis 3 wiedergegebenen Maschinen bestehen aus zwei Antriebsaggregaten 1 und 2, die auf einem Untergestell gehalten sind und über eine Gleichlaufeinrichtung so gesteuert werden, daß sie gemeinsam die zentrische Welle 3 antreiben. Auf der zentrischen Welle 3 sind zwei im Abstand gehaltene Führungsscheiben 4 vorgesehen, zwischen denen die Dosenrümpfe Aufnahme finden. Die Führungsscheiben 4 weisen Ausnehmungen für die in den Figuren 1 bis 3 im einzelnen nicht wiedergegebenen Werkzeuge zum Einziehen und Bördeln der Enden der Dosenrümpfe auf.

Die in den Figuren 1 und 2 wiedergegebene Maschine ist gemäß Fig. 3 mit sechs planetenartig kreisenden Stationen 5 ausgerüstet, denen die Dosenrümpfe 7 über eine Zuführrinne 6 zugeleitet werden. Für den Fall einer Unterbrechung der Zufuhr der Dosen 7 durch die Rinne 6 ist eine zusätzliche Zuführrinne 6ʹ vorgesehen, um nach Möglichkeit die kontinuierliche Arbeitsweise der dargestellten Maschine zu gewährleisten.

Während der kreisenden Bewegung der Stationen 5 erfolgt die Bearbeitung der Dosenrümpfe, die nach Fertigstellung mittels eines Abweisers 10 in einen Ausfallschacht 11 überführt werden, von dem sie in nicht dargestellter Weise abtransportiert werden können.

Der Aufbau der Bördelwerkzeuge der einzelnen Stationen 5 und ihre Arbeitsweise sind aus den Figuren 4 bis 6 ersichtlich.

Aus den Figuren 4 bis 6 erkennt man, daß in den einzelnen Stationen 5 die Dosenrümpfe 7 von gegensinnig axial einschiebbaren Bördel- und Einziehköpfen 8 und 9 gehalten sind. In der Fig.5 ist nur eines der Aggregate 1 bzw. 2 in teilweisem Schnitt wiedergegeben, da das andere Antriebsaggregat mit in diesem gehaltenen Werkzeugen den gleichen Aufbau wie das in Fig. 5 wiedergegebene Aggregat aufweist.

Man erkennt aus den Figuren 5 und 6, daß der Bördel-und Einziehkopf 9 mit einer rotierend antreibbaren Spindel 11 verbunden ist. Die Spindel 11 ist ihrerseits in einer Schubhülse 12 gehalten bzw. gelagert. Mit der Schubhülse 12 sind drehsicher Vorschubrollen 13 verbunden, die in einer Nut 14 eines ortsfest in dem Gehäuse 15 gehaltenen Ringteiles 16 eingreifen. Ferner ist eine mit der Schubhülse 12 verbundene Führungsrolle 17 fest verbunden, die ihrerseits auf einer mit der zentrischen Welle 3 umlaufenden Führungsbahn 18 zusammenwirkt.

Die Schubhülse 12 ist in einem mit der zentrischen Welle 3 verbundenen ringförmigen Lagerteil 19 gehalten.

Der Aufbau des Bördel- und Einziehkopfes 9 ist in der vergrößerten Darstellung der Fig. 6 im einzelnen wiedergegeben.

Man erkennt, daß auf der Spindel 11 an ihrem freien Ende eine mit der Bördel- bzw. Einziehrolle zusammenwirkende Gegenscheibe 20 drehsicher befestigt ist. Auf der Gegenscheibe 20 stützt sich eine Taumelscheibe 21 ab, welche mit geringem Spiel zwischen der Gegenscheibe 20 und einer mit der Spindel 11 mitrotierenden Hülse 22 gehalten ist. Die Taumelscheibe 21 wirkt mit einem gegen eine Feder 23 axial auf der Spindel 11 verschiebbar gehaltenen Konusteil 24 zusammen. Auf der Hülse 22 ist ferner eine Widerlagerglocke 25 in Form eines Ringbauelementes gehalten.

Während des Bördelvorganges wird das jeweilige Ende des Dosenrumpfes 7 durch die noch zu beschreibende Bördelrolle gegen die Taumelscheibe 21 gedrückt und verformt, wobei die Öffnungskante des Dosenrumpfes mit der Widerlagerglocke 25 zusammenwirkt, die den frei zwischen den beiden Bördel- und Einziehköpfen 8 und 9 gehaltenen Dosenrumpf in seiner Lage stabilisiert. Die Taumelscheibe 21 wird unter der Einwirkung der Bördelrolle radial verschoben und bewirkt ihrerseits eine axiale Verschiebung des unter dem Druck der Feder 23 stehenden Konusteils 24. Die Verschiebung der Taumelscheibe 21 erfolgt dabei so weit, daß in dem Bereich zwischen der Gegenscheibe 20 und der Hülse 22 der eingezogene Bördelrand entsteht. Bei Rückbewegung der Bördelrolle wird die Taumelscheibe 21 durch die Wirkung der Feder 23 und das Konusteil 24 wieder in die in Fig. 6 wiedergegebene Stellung überführt, ehe die Freigabe des auf diese Weise gebördelten Dosenrumpfes 7 erfolgt.

Jedem Bördel- und Einziehkopf 8 bzw. 9 ist ein in dem ringförmigen Lagerteil 19 gehaltener Schwenkarm 26 zugeordnet, welcher drehsicher mit einer Schwenkachse 27 verbindbar ist, die ihrerseits über einen Auslegerarm 28 und an diesem drehbar gehaltenen Kurvenrollen 29 und 30 mit einer Steuerkurve 31 zusammenwirkt. Die Steuerkurve 31 ist drehsicher in dem ringförmigen Bauteil 16 gehalten.

An dem freien Ende des Schwenkarmes 26 sind erfindungsgemäß zwei auf parallelen Achsen angeordnete Bördel- und Einziehrollen 32 und 33 vorgesehen. Dabei ist die Bördel- und Einziehrolle 33 gegenüber der Bördel- und Einziehrolle 32 verschwenkbar gehalten. Zu diesem Zweck ist die Bördel- und Einziehrolle 33 in einem Auslegerarm 34 gelagert, der seinerseits gelenkig, jedoch in jeder Winkelposition feststellbar mit dem Schwenkarm 26 verbunden ist.

Besonders deutlich geht aus der Fig. 5 der parallele Verlauf der Drehachsen 32a und 33a der Bördel- und Einziehrollen hervor. Fig. 5 läßt auch die Feststellschraube 35 für den Auslegerarm 34 erkennen.

Die an dem Schwenkarm 26 weiter außen angeordnete Rolle 33 ist in dem Ausführungsbeispiel im Durchmesser kleiner gehalten als die Rolle 32. Sie weist außerdem gegenüber der Rolle 32 eine geringere Dicke auf.

Aus der Fig. 4 erkennt man, daß die Rollen 32 und 33 gleichzeitig an dem jeweiligen Dosenrumpf 7 angreifen, und daß bei der eingezeichneten Rotationsbewegung des Dosenrumpfes 7 in Bewegungsrichtung des Dosenrumpfes 7 zunächst die schmalere und kleinere Rolle 33 und dann die im Durchmesser größere und auch breiter ausgebildete Rolle 32 in den Dosenrumpf eingreift.

Die für eine Station beschriebene Ausgestaltung der Bördel- und Einziehköpfe 8 und 9 mit zugehörigen Betätigungseinrichtungen und die damit zusammenwirkenden Bördel- und Einziehrollen 32 und 33 mit dem zugeordneten Schwenkarm 26 sind in allen Stationen der wiedergegebenen Maschine identisch ausgebildet.

Mit derartigen Bördeleinrichtungen ist es erstmalig möglich, in einem Arbeitsgang Dosenrümpfe aus doppeltreduziertem Blech oder anderem Blech mit einer Rockwellhärte von 60 HR 30T und härter zu bearbeiten, um die Ränder der Dosenrümpfe einzuziehen und zu bördeln, ohne daß dabei Rißbildungen zu befürchten sind.

Statt des die Bördel- und Einziehrollen tragenden Schwenkarmes kann auch eine andere die genannten Rollen in der beschriebenen Weise in Richtung zur Taumelscheibe bewegende Zustellvorrichtung vorgesehen sein.

## Patentansprüche

1. Maschine zum beiderseitigen Bördeln und Einziehen zylindrischer Dosenrümpfe (7) , insbesondere für Aerosol- oder Getränkedosen, mit der das Bördeln und Einziehen in einem Arbeitsgang erfolgt und bei der für die Aufnahme der Dosenrümpfe (7) wenigstens zwei gegensinnig axial in den jeweiligen Dosenrumpf (7) einschiebbare sowie rotierend antreibbare Bördel- und Einziehköpfe (8;9) mit je einer radial verschiebbaren und zentrisch auf einem axial gegen eine Feder (23) verschiebbaren Konusteil (24) abgestützten Taumelscheibe (21) vorgesehen sind, und bei der jedem Bördel- und Einziehkopf (8;9) ein mit einer Bördel- und Einziehrolle ausgerüsteter Schwenkarm (26) zugeordnet ist, der um eine parallel zur Drehachse der Bördel- und Einziehrolle verlaufende Achse mittels wenigstens einer Steuerkurve (31) so verschwenkbar ist, daß die Bördel- und Einziehrolle mit der Taumelscheibe (21) unter Bildung des Bördel- und Einziehrandes des Dosenrumpfes (7) in und außer Eingriff gebracht wird, **dadurch gekennzeichnet**, daß zur Verformung von Dosenrümpfen (7) aus doppeltreduziertem Blech oder anderem Blech mit einer Rockwellhärte von mindestens 60 HR30T jeder Taumelscheibe (21) zwei gemeinsam an dem freien Ende des Schwenkarmes (26) auf parallelen Achsen (32a; 33a) angeordnete Bördelund Einziehrollen (32; 33) zugeordnet sind, daß die Rollen (32; 33) jeweils gleichzeitig an den zu behandelnden Dosenrumpf (7) angreifen und diesen in dessen Rotationsrichtung gesehen graduell zunehmend verformen, wobei wenigstens eine der Rollen in bezug auf die andere Rolle und gegen die Taumelscheibe (21) verstellbar gehalten ist.

2. Maschine nach Anspruch 1, **dadurch gekennzeichnet**, daß die am freien Ende des Schwenkarmes (26) weiter außen angeordnete Rolle (33) um die Drehachse (32a) der anderen Rolle (32) schwenkbar in dem Schwenkarm (26) gehalten ist.

3. Maschine nach einem der Ansprüche 1 oder 2, **dadurch gekennzeichnet**, daß die am freien Ende des Schwenkarmes (26) weiter außen angeordnete Rolle (33) im Durchmesser kleiner als die andere Rolle (32) ausgebildet ist.

4. Maschine nach einem der Ansprüche 1 bis 3, **dadurch gekennzeichnet**, daß die am freien Ende des Schwenkarmes (26) weiter außen angeordnete Rolle (33) wenigstens in dem Umfangsbereich, mit dem sie in den Dosenrumpf (7) eingreift, schmaler als die andere Rolle (32) ausgebildet ist.

## Claims

1. A machine for beading and drawing at both ends cylindrical can bodies (7), more particularly for aerosol or drinks cans, with which the beading and drawing takes place in one operation and in which at least two beading and drawing heads (8;9) which may be driven so as to rotate and which may be inserted into the respective can body (7) axially in an opposing sense are provided for accommodating the can bodies (7), said heads (8;9) having in each case a radially displaceable wobbling plate (21) supported centrally on a cone part (24) which may be displaced axially against a spring (23), and in which a pivot arm (26) equipped with a beading and drawing roller is assigned to each beading and drawing head (8;9), said pivot arm (26) being pivotal about an axis running parallel to the axis of rotation of the beading and drawing roller with the aid of at least one control curve (31), so that the beading and drawing roller is brought into and out of engagement with the wobbling plate (21) while forming the beading and drawing edge of the can body (7) **characterised in** that in order to deform can bodies (7) made of twice reduced sheet metal or some other sheet metal having a Rockwell hardness of at least 60 HR30T there are assigned to each wobbling plate (21) two beading and drawing rollers (32;33) which are arranged jointly at the free end of the pivot arm (26) on parallel axes (32a;33a), that the rollers (32;33) in each case and at the same time engage the can body (7) to be treated and gradually increasingly deform it as seen in its direction of rotation, in which at least one of the rollers is held adjustably in relation to the other roller and is adjustable against the wobbling plate (21).

2. A machine according to claim 1, **characterised in that** the outermost roller (33) at the free end of the pivot arm (26) is retained in the pivot arm (26) pivotal about the axis (32a) of rotation of the other roller (32).

3. A machine according to any one of claims 1 or 2, **characterised in that** the outermost roller (33) at the free end of the pivot arm (26) is smaller in diameter than the other roller (32).

4. A machine according to any one of claims 1 to 3, **characterised in that** the outermost roller (33) at the free end of the pivot arm (26) is narrower, at least in the region of the periphery with which it engages into the can body (7), than the other roller (32).

## Revendications

1. Machine pour border et rétreindre des deux côtés des corps (7) de boîtes cylindriques, notamment des boîtes d'aérosols ou de boissons, dans laquelle le bordage et la rétreinte s'effectuent en une opération, et dans laquelle sont prévues, pour recevoir les corps de boîtes (7), au moins deux têtes de bordage et de rétreinte (8; 9) qui peuvent être entraînées en rotation et enfilées axialement en directions opposées dans le corps de boîte respectif (7), et qui sont munies chacune d'un disque en nutation (21) qui peut coulisser radialement et qui est appuyé centralement sur une pièce conique (24) qui peut coulisser axialement contre un ressort (23), et dans laquelle est associé, à chaque tête de bordage et de rétreinte (8; 9), un bras pivotant (26) qui est équipé d'un rouleau de bordage et de rétreinte et qui, à l'aide d'au moins une came commande (31), peut pivoter, autour d'un axe parallèle à l'axe de rotation du rouleau de bordage et de rétreinte, de telle sorte que le rouleau de bordage et de rétreinte est amené en et hors d'engagement avec le disque en nutation (21), en formant le bord rabattu à rétreinte du corps de boîte (7), **caractérisée** en ce qu'en vue de former des corps de boîtes (7) à partir de tôles à double réduction ou autres tôles d'une dureté Rockwell d'au moins 60 HR 30T, deux rouleaux de bordage et de rétreinte (32; 33), disposés conjointement sur des axes parallèles (32a; 33a) à l'extrémité libre du bras pivotant (26), sont associés à chaque disque en nutation (21), en ce que les rouleaux (32; 33) agissent chaque fois simultanément sur le corps de boîte (7) à usiner et déforment ce dernier d'un manière progressivement croissante, vu dans son sens de rotation, au moins un des rouleaux étant fixé avec possibilité de déplacement par rapport à l'autre rouleau et contre le disque en nutation (21).

2. Machine selon la revendication 1, **caractérisée** en ce que le rouleau (33), qui est disposé plus à l'extérieur à l'extrémité libre du bras pivotant (26), est maintenu dans le bras pivotant (26) avec possibilité de pivotement autour de l'axe de rotation (32a) de l'autre rouleau (32).

3. Machine selon la revendication 1 ou 2, **caractérisée** en ce que le rouleau (33), qui est disposé plus à l'extérieur à l'extrémité libre du bras pivotant (26), est réalisé avec un diamètre inférieur à celui de l'autre rouleau (32).

4. Machine selon l'une des revendications 1 à 3, **caractérisée** en ce que le rouleau (33), qui est disposé plus à l'extérieur à l'extrémité libre du bras pivotement (26), est réalisé plus étroit que l'autre rouleau (32), au moins dans la région périphérique par laquelle il s'engage dans le corps de boîte (7).
